# EUROPÄISCHE PATENTSCHRIFT

(11) **EP 1 626 120 B1**
(45) Veröffentlichungstag und Bekanntmachung des Hinweises auf die Patenterteilung: **14.11.2007**
(21) Anmeldenummer: 05106172.9
(22) Anmeldetag: 07.07.2005
(51) Int. Cl.: D21F 1/02

(54) **Stoffauflauf für eine Maschine zur Herstellung einer Faserstoffbahn, insbesondere einer Papier- oder Kartonbahn**
Headbox for machine for producing a fibrous web, in particular a paper or board web
Caisse de tête pour machine pour fabriquer une bande de matière fibreuse, notamment une bande de papier ou de carton

(30) Priorität: 06.08.2004 DE 102004038560
(43) Veröffentlichungstag der Anmeldung: 15.02.2006
(73) Patentinhaber: Voith Patent GmbH, 89522 Heidenheim (DE)
(72) Erfinder: Juhas, Simon, 89564 Nattheim (DE); Lehleiter, Klaus, 89555 Steinheim (DE); Bunz, Karl, 89537 Giengen (DE); Fenkl, Konstantin, 89547 Gerstetten-Heldenfingen (DE); Krägeloh, Eckart, 89522 Heidenheim (DE)
(74) Vertreter: Kunze, Klaus

(56) Entgegenhaltungen:
- EP-A- 0 997 578
- DE-A1- 19 845 722
- US-A- 4 455 197
- US-A- 4 552 619
- US-A- 5 022 965

## Beschreibung

Die Erfindung betrifft einen Stoffauflauf für eine Maschine zur Herstellung einer Faserstoffbahn, insbesondere einer Papier- oder Kartonbahn, mit einer sich quer zur Maschinenlaufrichtung erstreckenden Düse, die eine untere und eine obere, sich jeweils über die Maschinenbreite erstreckende durchgehende Wand aufweist, und mit einer zentralen Baugruppe, die einen durch die untere Düsenwand beziehungsweise die dieser zugeordnete Tragplatte gebildeten unteren Arm, einen dazu vorzugsweise parallelen oberen Arm, ein erstes Zentralteil und ein in Maschinenlaufrichtung dahinter liegendes zweites Zentralteil umfasst, wobei der obere Arm und die beiden zwischen diesem und dem unteren Arm angeordneten Zentralteile Trägerelemente eines Turbulenzgenerators bilden, gemäß dem Oberbegriff des Anspruchs 1. Ein derartiger Stoffauflauf ist aus dem Dokument US 4455197 bekannt.

Die bisher üblichen Stoffaufläufe der eingangs genannten Art, beispielsweise bekannt aus der europäischen Patentanmeldung EP 0 997 578 A1, sind bei Produktionsgeschwindigkeiten ≥ 1.200 m/min als eine Kastenkonstruktion ausgeführt. Die kastenförmigen Bauteile werden sowohl mechanisch durch ihr Eigengewicht und den während des Betriebs herrschenden Innendruck als auch thermisch durch die Temperatur der während des Betriebs strömenden Faserstoffsuspension beansprucht.

Die thermischen Einflüsse führen zu unerwünschten Verformungen der kastenförmigen Bauteile mit zumeist negativen Auswirkungen auf die herzustellende Faserstoffbahn. Die negativen Auswirkungen sind beispielsweise die Verformung des Auslaufspalts im Hinblick auf die notwendigen Eigenschaften Parallelität und Geradheit.

Weiterhin erfolgt zum Zwecke der Abstützung der Gewichtskräfte und der Geradhaltung des Stoffauflaufs eine mehrfache Abstützung des Stoffauflaufs über die Maschinenbreite hinweg auf einem Fundament. So kann ein Stoffauflauf bei einer Maschinenbreite ≥ 10. 000 mm bis zu sechs Lagerstellen aufweisen, woraus eine statisch unbestimmte Lagerung resultiert, die in bekannter Weise verschiedene Nachteile aufweist.

Zur Reduzierung beziehungsweise Vermeidung der genannten Nachteile ist bereits versucht worden, die kastenförmigen Bauteile des Stoffauflaufs an ihrem Innenumfang und vorzugsweise gegenüber den von der Faserstoffsuspension berührten Kastenwänden mit Heiztaschen zu versehen, die mit einer Temperierflüssigkeit durchspült werden. Derartige Heiztaschen sind beispielsweise aus der deutschen Offenlegungsschrift DE 41 06 763 A1 bekannt. Um nun einen möglichst isothermen Stoffauflauf zu erhalten, wurden bisweilen bis zu sechs Heiztaschen an verschiedenen Orten am Stoffauflauf platziert.

Die Verwendung von Heiztaschen stellt jedoch immer einen Kompromiss dar, da es immer warme und kalte Stellen gibt, und sie bedingt viele zusätzliche Teile, die im Hinblick auf die Nutzung einer Temperierflüssigkeit das Risiko einer Undichtheit begünstigen. Zudem gestaltet sich die innere Verrippung der Bauteile aufwendig und das Heiz- und Verteilsystem für die Temperierflüssigkeit ist kostenintensiv, sowohl bei der Beschaffung als auch im Betrieb. Auch ist die Ermittlung der Lage und der Größe der Heiztaschen abhängig von der Form der verwendeten Bauteile, so dass sich eine größere Variantenvielfalt ergibt. Und nicht zu vernachlässigen ist die aufwendige Fundamentierung, da auch bei einem nicht arbeitenden Heizsystem die dann auftretenden und nicht unerheblichen Verformungskräfte aufgenommen werden müssen.

Es ist also Aufgabe der Erfindung, einen Stoffauflauf der eingangs genannten Art zu schaffen, der bei möglichst kostengünstiger Bauweise, einfacher Handhabung und minimalem Wartungsaufwand praktisch unabhängig von den jeweiligen Betriebsbedingungen stets einen möglichst parallelen und geraden Auslaufspalt gewährleistet.

Diese Aufgabe wird durch die Merkmale des kennzeichnenden Teils des Anspruchs 1 gelöst.

Durch die Kombination dieser drei erfindungsgemäßen Merkmale wird erreicht, dass die zentrale Baugruppe eine hohe Biegesteifigkeit aufweist und somit ohne ausgeprägte und dominante Hauptträgheitsachse ist, wobei diese im Idealfall eine kreisförmige Kontur aufweist. Das heißt in anderen Worten, dass unabhängig von der zur Horizontalen beliebig wählbaren Einbaulage die Steifigkeit immer ungefähr gleich groß ist und die ausbleibenden oder zumindest geringen Verformungen auch unter Berücksichtigung der angrenzenden Bauteile bei allen Einbausituationen gleich gut ist. Weiterhin wird erreicht, dass die zentrale Baugruppe mittels des eingebrachten Fluids in seinen wesentlichen Teilen isotherm ausgebildet ist, sie also an jeder Stelle die ungefähr gleiche Temperatur aufweist und es keine kalten Stellen mehr gibt, die letztendlich zu einer Verformung des Stoffauflaufs mit genannten Nachteilen führen. Und schließlich wird erreicht, dass die zentrale Baugruppe statisch bestimmt gelagert ist und dass bei Anordnung der beiden Stützelemente im Bereich der Biegepunkte der Biegelinie die Fundamente und Abstützteile nur durch die Gewichtskräfte des Stoffauflaufs belastet werden. Diese Art der Lagerung ist selbst bei breiten Maschinen von bis zu 12.000 mm Maschinenbreite möglich.

Bei einem einschichtigen Stoffauflauf kann der eine Turbulenz generator mittig oder außermittig, vorzugsweise im oberen Bereich in der als Wärmekammer ausgebildeten zentralen Baugruppe angeordnet sein. Die Platzierung des Turbulenzgenerators wird letztlich von dem gegebenen Bauraum bestimmt, so dass eine große Variantenvielfalt gegeben ist.

Hingegen können bei einem mehrschichtigen Stoffauflauf mehrere, vorzugsweise zwei Turbulenzgeneratoren vorgesehen sein, die beabstandet in der als Wärmekammer ausgebildeten zentralen Baugruppe angeordnet sind. Dabei können die Turbulenzgeneratoren unter konstruktiven Aspekten spiegelbildlich zur mittleren Längsachse der zentralen Baugruppe angeordnet sein und hierbei wiederum in paralleler Ausrichtung und/oder in gepfeilter Ausrichtung. Dem mehrschichtigen Stoffauflauf werden gewöhnlich Faserstoffsuspensionen mit wenigstens zwei unterschiedlichen Zusammensetzungen zugegeben.

Weiterhin ist es vorteilhaft, wenn in dem mindestens einen zweiten Bereich der Wärmekammer, in dem kein Turbulenzgenerator angeordnet ist, mindestens ein Mittel zur Erzeugung einer Fluidbewegung vorgesehen ist. Durch die Wirkung des mindestens einen Mittels wird die Schaffung eines isothermen Stoffauflaufs wesentlich begünstigt. Das Mittel zur Erzeugung einer Fluidbewegung kann ein steuer-/regelbarer Propeller und/oder mindestens eine Leiteinrichtung, vorzugsweise wenigstens ei n Leitblech, sein. Diese zwei angegebenen Mittel besitzen lediglich exemplarischen Charakter, wobei selbstverständlich noch weitere Mittel mit der gleichen Wirkung möglich sind.

Damit ein einigermaßen kontrollierter Fluidfluss sichergestellt wird, ist mindestens eine sich vorzugsweise über die volle Maschinenbreite erstreckende Trennwand vorgesehen, um den mindestens einen ersten Bereich der Wärmekammer, in dem mindestens ein Turbulenzgenerator angeordnet ist, von dem mindestens einen zweiten Bereich der Wärmekammer, in dem kein Turbulenzgenerator angeordnet ist, vorzugsweise vollständig abzutrennen.

Erfindungsgemäß ist der mindestens eine erste Bereich der Wärmekammer derart mit dem mindestens einen zweiten Bereich der Wärmekammer verbunden, dass das Fluid aus dem mindestens einen ersten Bereich (Rücklauf) als Fluid für den mindestens einen zweiten Bereich (Vorlauf) dient und mindestens eine steuer-/regelbare Fördereinrichtung, insbesondere eine Pumpeinrichtung, vorgesehen, die das Fluid im gebildeten Fluidkreislauf fördert. Somit wird erreicht, dass der Stoffauflauf in seinen wesentlichen Teilen isotherm ausgebildet ist, er an jeder Stelle die ungefähr gleiche Temperatur aufweist und es keine kalten Stellen mehr gibt, die letztendlich zu einer Verformung des Stoffauflaufs mit genannten Nachteilen führen. Die Förder- und damit die Umwälzmenge an Fluid müssen im richtigen Verhältnis zu den Volumina der Wärmekammern stehen. Bei zu geringen Fördergeschwindigkeiten entsteht in den Bauteilen durch Abstrahlung ein Temperaturgefälle in Strömungsrichtung, so dass das entsprechende Bauteil nicht sauber isotherm ausgebildet ist. Damit nimmt die Fördermenge bevorzugt einen Wert im Bereich von 5 bis 30 l/s, vorzugsweise von 10 bis 15 l/s pro Wärmekammer an. Das System zur thermischen Stabilisierung wird dadurch selbstregelnd, das heißt, dass das umgewälzte Fluid annähernd die Temperatur der Faserstoffsuspension aufweist und sich dessen Temperaturniveau proportional zur Temperatur der Faserstoffsuspension verhält.

Damit das Fluid auch während der Anlaufphase bzw. der Stillstandsphase des Stoffauflaufs bereits eine geforderte Betriebstemperatur aufweist, ist mindestens eine, vorzugsweise der Fördereinrichtung in Fließrichtung des Fluids nachgeordnete steuer-/regelbare Heizeinrichtung vorgesehen.

In weiterer Ausgestaltung ist die obere Düsenwand um eine sich quer zur Maschinenlaufrichtung erstreckende Achse schwenkbar und über mehrere über die Maschinenbreite verteilte getrennte Tragelemente mit einem oberhalb der Schwenkachse angeordneten Querträger verbunden und die Tragelemente sind quer zur Maschinenlaufrichtung nachgiebig oder biegeweich ausgebildet. Damit wird eine Möglichkeit zur vorzugsweise maschinenbreiten Einstellung des Auslaufspalts geschaffen. Zudem wird im Bereich des Kraftangriffs der Verstellelemente für die Blende eine höhere Quersteifigkeit erreicht, was die Minimierung der Anzahl der zur Verstellung erforderlichen Spindelhubelemente bewirkt. Der Querträger ist jedoch nicht direkt der Temperatur der strömenden Faserstoffsuspension mit den daraus resultierenden Nachteilen ausgesetzt.

Die obere Düsenwand ist bei einer zweckmäßigen praktischen Ausführungsform über ein Scharnier um eine sich quer zur Maschinenlaufrichtung erstreckende Achse schwenkbar. Hierbei ist am in Maschinenlaufrichtung hinteren Ende des oberen Arms der zentralen Baugruppe ein sich quer zur Maschinenlaufrichtung ersteckendes durchgehendes Scharnierlager vorgesehen.

Hinsichtlich der Ausgestaltung und der Anordnung der unteren Düsenwand gibt es zwei Möglichkeiten:

Gemäß erster Möglichkeit ist die untere Düsenwand starr mit dem unteren Arm der zentralen Baugruppe verbunden und über mehrere über die Maschinenbreite verteilte getrennte Tragelemente mit der zentralen Baugruppe verbunden und die Tragelemente sind quer zur Maschinenlaufrichtung nachgiebig oder biegeweich ausgebildet. Dabei können die Tragelemente senkrecht oder parallel zur Maschinenlaufrichtung mit der zentralen Baugruppe verbunden sein.

Und gemäß zweiter Möglichkeit ist die untere Düsenwand um eine sich quer zur Maschinenlaufrichtung erstreckende Achse schwenkbar und über mehrere über die Maschinenbreite verteilte getrennte Tragelemente mit einem unterhalb der Schwenkachse angeordneten Querträger verbunden und die Tragelemente sind quer zur Maschinenlaufrichtung nachgiebig oder biegeweich ausgebildet. Damit wird eine Möglichkeit zur vorzugsweise maschinenbreiten Einstellung des Auslaufspalts geschaffen. Zudem wird im Bereich des Kraftangriffs der Verstellelemente für die Blende eine höhere Quersteifigkeit erreicht, was die Minimierung der Anzahl der zur Verstellung erforderlichen Spindelhubelemente bewirkt. Der Querträger ist jedoch nicht direkt der Temperatur der strömenden Faserstoffsuspension mit den daraus resultierenden Nachteilen ausgesetzt.

Die untere Düsenwand ist bei einer zweckmäßigen praktischen Ausführungsform über ein Scharnier um eine sich quer zur Maschinenlaufrichtung erstreckende Achse schwenkbar. Hierbei ist am in Maschinenlaufrichtung hinteren Ende des oberen Arms der zentralen Baugruppe ein sich quer zur Maschinenlaufrichtung ersteckendes durchgehendes Scharnierlager vorgesehen.

Die einzelnen Tragelemente können sich zumindest teilweise allgemein vertikal, das heißt senkrecht zu der unteren Düsenwand erstrecken. Dabei sind sie bevorzugt zumindest teilweise durch zur Maschinenlaufrichtung parallele Scheiben gebildet. Durch diese Anordnung wird eine optimale Möglichkeit zur Aufnahme und Weiterleitung der während des Betriebs herrschenden Kräfte geschaffen.

Auch ist der Querträger bevorzugt über wenigstens zwei Hubelemente, vorzugsweise über mehrere Hubelemente mit der zentralen Baugruppe verbunden. Diese mindestens zwei Hubelemente erlauben eine einfache und schnelle Verstellung der oberen Düsenwand bei einer präzisen und maschinenbreiten Verstellgenauigkeit.

Der Querträger ist bevorzugt durch einen Hohlbalken gebildet, da dieser einerseits gute Festigkeitseigenschaften aufweist und andererseits in allen Einbausituationen zur Verwendung geeignet ist.

Damit ein möglichst großer Teil des Stoffauflaufs isotherme Eigenschaften aufweist, ist der mindestens eine Querträger, also zumindest der Querträger für die obere Düsenwand, als jeweils eine von mindestens einem Fluid durchflossene Wärmekammer ausgebildet. Günstigerweise ist die Wärmekammer des mindestens einen Querträgers mit der mindestens einen Wärmekammer der zentralen Baugruppe in einem Fluidkreislauf geschaltet, so dass ein ausreichender Fluidfluss gewährleistet ist und dass ein möglichst isothermer Zustand in wesentlichen Bauteilen und -gruppen des Stoffauflaufs erreicht wird.

Die Wärmekammer des mindestens einen zweiten Bereichs der zentralen Baugruppe und/oder die Wärmekammer des mindestens einen Querträgers weist bzw. weisen wenigstens einen innenliegenden Verdrängungskörper auf. Dadurch reduziert sich das entsprechende Kammervolumen, so dass selbst bei vollständig gefluteten Kammern keine großen Umwälzmengen mit einer großen Fördereinrichtung und großen Leitungsquerschnitten benötigt werden, um die Systemfunktion fortwährend zu gewährleisten.

Dabei ist der Verdrängungskörper bevorzugt als ein Hohlkörper ausgebildet und besteht in günstiger Weise aus einem Material, dessen thermische Eigenschaften zumindest der Betriebstemperatur des Fluids genügen. Die Ausbildung als Hohlkörper erbringt zudem den Vorteil einer leichten Konstruktion. Ein derartiger Hohlkörper wird beispielsweise bereits aus einem Rohr gebildet, das beidseitig mittels einer Kappe verschlossen ist.

Auch besteht der Verdrängungskörper vorzugsweise aus einem Stahl, insbesondere Edelstahl, einem Kunststoff oder dergleichen. Er weist bevorzugt außenseitig einen jeweils definierten, vorzugsweise konstanten Abstand zur Innenseite der Wärmekammer auf und er weist ein Körpervolumen auf, das im Bereich von 50 bis 95 %, vorzugsweise von 75 bis 90 %, des Körpervolumens der Wärmekammer liegt. Damit sind stets eine gleichmäßige Wärmeverteilung und eine ausreichende Durchflutung der Wärmekammer gewährleistet.

Die einzelnen Stützelemente erstrecken sich zumindest teilweise allgemein vertikal, das heißt senkrecht zu der unteren Düsenwand. Dabei sind sie zumindest teilweise durch zur Maschinenlaufrichtung parallele Scheiben, durch Stehbolzen oder dergleichen gebildet. Durch diese Anordnung wird eine optimale Möglichkeit zur Aufnahme und Weiterleitung der während des Betriebs herrschenden Kräfte geschaffen.

Weiterhin sind die Stützelemente vorzugsweise endseitig direkt mit dem Fundament oder über eine Grundplatte und/oder einen Sockel mit dem Fundament und gegenendseitig mit der unteren Düsenwand verbunden.

Die Stützelemente können mittels horizontaler, geneigter, vertikaler und/oder geneigter und vorzugsweise rollengeführter Schlitten verschiebbar mit dem Fundament verbunden (Schiebelagerung des Stoffauflaufs) und/oder um eine um eine sich quer zur Maschinenlaufrichtung erstreckende Achse schwenkbar sein (Drehpunktlagerung des Stoffauflaufs).

Durch die schubweiche bzw. biegeweiche Ausgestaltung aller nicht beheizter Bauteile des Stoffauflaufs wird also sichergestellt, dass eine einseitige Erwärmung desselben durch die Temperatur der strömenden Faserstoffsuspension, die derzeit schon einen Wert von bis zu 70 °C annehmen kann, keinen nennenswerten Einfluss auf die Verformung des Stoffauflaufs hat.

Auch bietet der Stoffauflauf eine Vielfalt an Varianten, wobei die einzige Bauteilvariable die Zeilenanzahl des Turbulenzgenerators ist. Insbesondere kann die Form des Querträgers für die untere Düsenwand bei allen Stoffauflaufgrößen und Einbaulagen gleich sein.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figuren 1 bis 4:: vier schematische, teilweise geschnittene Seitenansichten von Ausführungsformen des erfindungsgemäßen Stoffauflaufs für jeweils einen Spaltformer;
- Figuren 5 und 6:: zwei schematische Schnittdarstellungen der zentralen Baugruppe über die Maschinenbreite;
- Figur 7:: eine schematische Darstellung einer Ausführungsform eines Fluidkreislaufs eines Stoffauflaufs; und
- Figur 8:: eine schematische Vorderansicht einer Ausführungsform eines Stoffauflaufs.

Die Figuren 1 bis 4 zeigen je eine schematische, teilweise geschnittene Seitenansicht von Ausführungsformen eines Stoffauflaufs 1 für einen bekannten Spaltformer 2, dessen anfänglicher Bereich lediglich angedeutet ist.

Der Stoffauflauf 1 für eine Maschine zur Herstellung einer Faserstoffbahn, insbesondere einer Papier- oder Kartonbahn, aus mindestens einer Faserstoffsuspension 3.1, 3.2 (ggf. Pfeil) umfasst eine sich quer zur Maschinenlaufrichtung L (Pfeil) erstreckende Düse 4, die eine untere und eine obere, sich jeweils über die Maschinenbreite B (Pfeil) erstreckende durchgehende Wand 5, 6 aufweist, und eine zentrale Baugruppe 7, die einen durch die untere Düsenwand 5 bzw. die dieser zugeordnete Tragplatte gebildeten unteren Arm 8, einen dazu vorzugsweise parallelen oberen Arm 9, ein umlaufseitiges erstes Zentralteil 10 und ein in Maschinenlaufrichtung L (Pfeil) dahinter liegendes zweites Zentralteil 11 umfasst.

Der obere Arm 9 und die beiden zwischen diesem und dem unteren Arm 8 angeordneten Zentralteile 10, 11 bilden vorzugsweise Trägerelemente 12 mindestens eines bekannten Turbulenzgenerators 13.1, 13.2. Der Turbulenzgenerator 13.1, 13.2 ist aus einer Vielzahl von in Spalten und Zeilen nebeneinander angeordneten Turbulenzeinheiten 14, insbesondere Rohrbündeln, gebildet.

Die beiden Zentralteile 10, 11 bilden in z-Richtung lediglich bereichsweise Trägerelemente 12 des mindestens einen Turbulenzgenerators 13.1, 13.2. Weiterhin ist die zentrale Baugruppe 7 mit dem mindestens einen darin angeordneten Turbulenzgenerator 13.1, 13.2 als eine von mindestens einem Fluid 16 durchflossene Wärmekammer 15 (erster Bereich 19) ausgebildet, wobei der mindestens eine Turbulenzgenerator 13.1, 13.2 die Funktion eines Wärmetauschers übernimmt, der die Wärme aus der in ihn zugeführten Faserstoffsuspension 3.1, 3.2 entnimmt und an das Fluid 16 überführt. Und die zentrale Baugruppe 7 ist über mehrere, vorzugsweise zwei über die Maschinenbreite B (Pfeil) verteilte getrennte Stützelemente 17 auf einem Fundament 18 (Figuren 1 und 2) abgestützt.

Bei dem in der Figur 1 dargestellten einschichtigen Stoffauflauf 1 ist der eine Turbulenzgenerator 13.1 außermittig, vorzugsweise im oberen Bereich in der als Wärmekammer 15 ausgebildeten zentralen Baugruppe 7 angeordnet, wohingegen er bei dem in der Figur 2 dargestellten einschichtigen Stoffauflauf 1 mittig in der als Wärmekammer 15 ausgebildeten zentralen Baugruppe 7 angeordnet ist.

Bei einem mehrschichtigen Stoffauflauf 1, wie er beispielsweise jeweils in den Figuren 3 und 4 dargestellt ist, sind mehrere, vorzugsweise zwei Turbulenzgeneratoren 13.1, 13.2 vorgesehen, die beabstandet in der als Wärmekammer 15 ausgebildeten zentralen Baugruppe 7 angeordnet sind. Die Turbulenzgeneratoren 13.1, 13.2 sind dabei bevorzugt spiegelbildlich zur mittleren Längsachse M (Pfeil) der zentralen Baugruppe 7 angeordnet, wobei sie in paralleler Ausrichtung (Figur 3) oder in gepfeilter Ausrichtung (Figur 4) in der als Wärmekammer 15 ausgebildeten zentralen Baugruppe 7 angeordnet sind. Die Zuführung der Faserstoffsuspensionen 3.1, 3.2 kann in der in den Figuren 1 und 2 dargestellten Form erfolgen.

In dem mindestens einen zweiten Bereich 20 der Wärmekammer 15, in dem kein Turbulenzgenerator angeordnet ist, ist wie in Figur 1 dargestellt mindestens ein Mittel 21 zur Erzeugung einer Fluidbewegung vorgesehen. Das Mittel 21 ist dabei je nach Anwendungsfall derart angeordnet, dass eine ausreichende, vorzugsweise eine optimale Bewegung des Fluids 16 innerhalb der gesamten Wärmekammer 15 stattfindet. So ist in der Ausführung gemäß den Figuren 1 und 5 das Mittel 21 zur Erzeugung einer Fluidbewegung wenigstens ein steuer-/regelbarer Propeller 22, es kann jedoch auch mindestens eine Leiteinrichtung 23, vorzugsweise wenigstens ein Leitblech 24, gemäß der Ausführung der Figur 6 sein.

Gemäß Figur 1 ist eine sich vorzugsweise über die volle Maschinenbreite B (Pfeil) erstreckende und Trennwand 25 (gestrichelte Darstellung) vorgesehen, um den mindestens einen ersten Bereich 19 der Wärmekammer 15, in dem mindestens ein Turbulenzgenerator 3.1 angeordnet ist, von dem mindestens einen zweiten Bereich 20 der Wärmekammer 15, in dem kein Turbulenzgenerator angeordnet ist, vorzugsweise vollständig abzutrennen. Die Trennwand 25 kann auch in den Ausführungen der Figuren 2 bis 4 vorhanden sein, gegebenenfalls auch in mehrmaliger Anzahl.

Dabei ist, wie in der Figur 7 dargestellt, der erste Bereich 19 der Wärmekammer 15 derart mit dem mindestens einen zweiten Bereich 20 der Wärmekammer 15 verbunden, dass das Fluid 16 aus dem mindestens einen ersten Bereich 19 (Rücklauf) als Fluid 16 für den mindestens einen zweiten Bereich 20 (Vorlauf) dient und dass eine steuer-/regelbare Fördereinrichtung 26, insbesondere eine Pumpeinrichtung, vorgesehen ist, die das Fluid 16 im gebildeten Fluidkreislauf fördert.

Es ist ferner eine der Fördereinrichtung 26 in Fließrichtung F (Pfeil) des Fluids 16 nachgeordnete steuer-/regelbare Heizeinrichtung 27 vorgesehen, die das Fluid 16 während der Anlaufphase bzw. der Stillstandsphase des Stoffauflaufs 1 vorheizt.

Die Figuren 1 bis 4 zeigen weiterhin, dass die obere Düsenwand 6 um eine sich quer zur Maschinenlaufrichtung L (Pfeil) erstreckende Achse 28 schwenkbar und über mehrere über die Maschinenbreite B (Pfeil) verteilte getrennte Tragelemente 29 mit einem oberhalb der Schwenkachse 28 angeordneten Querträger 30 verbunden ist und dass die Tragelemente 29 quer zur Maschinenlaufrichtung L (Pfeil) nachgiebig oder biegeweich ausgebildet sind. Die Schwenkung erfolgt dabei mittels eines Scharniers 31, wobei am in Maschinenlaufrichtung L (Pfeil) hinteren Ende 32 des oberen Arms 9 der zentralen Baugruppe 7 ein sich quer zur Maschinenlaufrichtung L (Pfeil) ersteckendes durchgehendes Scharnierlager 33 vorgesehen ist.

Die untere Düsenwand 5 ist in der Ausführung gemäß der Figur 1 starr mit dem unteren Arm 8 der zentralen Baugruppe 7 verbunden und über mehrere über die Maschinenbreite B (Pfeil) verteilte getrennte Tragelemente 34 mit der zentralen Baugruppe 7 verbunden. Dabei sind die einzelnen Tragelemente 34 quer zur Maschinenlaufrichtung L (Pfeil) nachgiebig oder biegeweich ausgebildet. Die Tragelemente 34 erstrecken sich in dargestellter Weise senkrecht zur zentralen Baugruppe 7, sie können sich aber auch über die zentrale Baugruppe 7 hinweg erstrecken.

Im Gegensatz hierzu ist die untere Düsenwand 5 in den Ausführungen gemäß den Figuren 2 bis 4 um eine sich quer zur Maschinenlaufrichtung L (Pfeil) erstreckende Achse 35 schwenkbar und über mehrere über die Maschinenbreite B (Pfeil) verteilte getrennte Tragelemente 36 mit einem unterhalb der Schwenkachse 35 angeordneten Querträger 37 verbunden. Die einzelnen Tragelemente 36 sind dabei quer zur Maschinenlaufrichtung L (Pfeil) nachgiebig oder biegeweich ausgebildet. Die Schwenkung erfolgt dabei mittels eines Scharniers 38, wobei am in Maschinenlaufrichtung L (Pfeil) hinteren Ende 39 des unteren Arms 8 der zentralen Baugruppe 7 ein sich quer zur Maschinenlaufrichtung L (Pfeil) ersteckendes durchgehendes Scharnierlager 40 vorgesehen ist.

Weiterhin erstrecken sich die einzelnen Tragelemente 29, 34, 36 gemäß den Figuren 1 bis 4 zumindest teilweise allgemein vertikal, das heißt senkrecht zu der jeweiligen Düsenwand 5, 6 und sie sind zumindest teilweise durch zur Maschinenlaufrichtung L (Pfeil) parallele Scheiben 41 gebildet.

Die Querträger 30, 37 sind über wenigstens zwei lediglich angedeutete Hubelemente 42, vorzugsweise über mehrere Hubelemente mit der zentralen Baugruppe 7 verbunden, wobei der einzelne Querträger 30, 37 durch jeweils einen Hohlbalken 43 gebildet ist und als jeweils eine von mindestens einem Fluid 16 durchflossene Wärmekammer 44 ausgebildet ist. Die jeweilige Wärmekammer 44 ist mit der mindestens einen Wärmekammer 15 der zentralen Baugruppe 7 in einem Fluidkreislauf geschaltet.

Jede der in den Figuren 1 bis 4 dargestellten Wärmekammern 15, 44 sei es nun die des mindestens einen zweiten Bereichs 20 der zentralen Baugruppe 7 und/oder die des mindestens einen Querträgers 30, 37, weist wenigstens einen innenliegenden Verdrängungskörper 45 auf. Der einzelne Verdrängungskörper 45 ist als ein Hohlkörper 46 ausgebildet und besteht aus einem Material, dessen thermische Eigenschaften zumindest der Betriebstemperatur des Fluids 16 genügen. Dies ist insbesondere der Fall, wenn der einzelne Verdrängungskörper 45 aus einem Stahl, insbesondere Edelstahl, einem Kunststoff oder dergleichen besteht. Der jeweilige Verdrängungskörper 45 weist ein Körpervolumen auf, das im Bereich von 50 bis 95 %, vorzugsweise von 75 bis 90 %, des Körpervolumens der Wärmekammer 15, 44 liegt.

Wie bereits ausgeführt, zeigt die Figur 1 eine schematische, teilweise geschnittene Seitenansicht einer Ausführungsform eines Stoffauflaufs 1 für einen bekannten Doppelsiebformer in Ausgestaltung eines Spaltformers 2.

In diesem Fall wird einem der zentralen Baugruppe 7 vorgeschalteten Zulaufteil 47 die Faserstoffsuspension 3 durch ein Querverteilerrohr 48 über mehrere Leitungen 49 zugeführt, wobei eine quer zur Maschinenlaufrichtung L (Pfeil) sektionierte Stoffdichte-Regelung vorgesehen sein kann. Der aus dem Auslaufspalt 50 der Düse 4 austretende maschinenbreite Strahl an Faserstoffsuspension 3 gelangt in einen zwischen zwei Siebbändern 52, 53 gebildeten Einlaufspalt 51.

Die Stützelemente 17 sind um eine sich quer zur Maschinenlaufrichtung (L) erstreckende Schwenkachse 57 schwenkbar. Die Schwenkung wird bevorzugt mittels bekannten und lediglich angedeuteten Hubelementen 58 vollzogen. Somit ist eine Ausrichtbarkeit des Stoffauflaufs 1 in jede Position gegeben.

Der in jede Position ausrichtbare Stoffauflauf 1 ist bei der in der Figur 1 dargestellten Ausführungsform mit seinem Auslaufspalt 50 schräg nach oben in den zwischen den beiden Siebbändern 52, 53 gebildeten Einlaufspalt 51 gerichtet.

Die Figuren 5 und 6 zeigen zwei schematische Schnittdarstellungen der zentralen Baugruppe 7 über die Maschinenbreite B (Pfeil).

Die jeweilige zentrale Baugruppe 7 und die sich darstellende Wärmekammer 15 ist in einen ersten Bereich 19, in dem ein Turbulenzgenerator 3.1 angeordnet ist, und in einen zweiten Bereich 20, in dem kein Turbulenzgenerator angeordnet ist, unterteilt. Die jeweilige Unterteilung ist durch eine gestrichelte Linie dargestellt.

In dem mindestens einen zweiten Bereich 20 der Wärmekammer 15, in dem kein Turbulenzgenerator angeordnet ist, ist wie in Figur 1 dargestellt mindestens ein Mittel 21 zur Erzeugung einer Fluidbewegung vorgesehen. Das Mittel 21 ist dabei je nach Anwendungsfall derart angeordnet, dass eine ausreichende, vorzugsweise eine optimale Bewegung des Fluids 16 innerhalb der gesamten Wärmekammer 15 stattfindet. So ist in der Ausführung gemäß den Figuren 1 und 5 das Mittel 21 zur Erzeugung einer Fluidbewegung ein steuer-/regelbarer Propeller 22 (zwei Propeller 22 in Figur 5), es kann jedoch auch mindestens eine Leiteinrichtung 23, vorzugsweise wenigstens ein Leitblech 24, gemäß der Ausführung der Figur 6 sein. Hierbei sind der erste Bereich 19 und der zweite Bereich 20 zumindest endseitig derartig strömungsmäßig miteinander verbunden, dass eine zirkulierende Strömung (Pfeile) zwischen beiden Bereich 19, 20 aufgrund der Temperaturunterschiede des Fluids entsteht. Im zweiten Bereich 20 ist weiters eine Leiteinrichtung 23 in Form mehrerer mäanderförmig angeordneter Leitbleche 24 vorgesehen, die eine Strömung (Pfeile) des Fluids 16 erlauben, vorzugsweise sogar begünstigen.

Die Figur 7 zeigt eine schematische Darstellung einer Ausführungsform eines Fluidkreislaufs eines Stoffauflaufs 1.

Die zentrale Baugruppe 7 des Stoffauflaufs 1 mit dem darin angeordneten Turbulenzgenerator 3 ist als eine von einem Fluid 16 durchflossene Wärmekammer 15 ausgebildet, wobei der Turbulenzgenerator 13 die Funktion eines Wärmetauschers 54 übernimmt, der die Wärme aus der in ihn zugeführten Faserstoffsuspension 3 entnimmt und an das mindestens eine Fluid 16 überführt. Der Turbulenzgenerator 3 ist im so genannten ersten Bereich 19 der Wärmekammer 15 angeordnet, wohingegen im so genannten zweiten Bereich 20 der Wärmekammer 15 kein Turbulenzgenerator angeordnet ist. Die beiden Bereiche 19, 20 sind durch eine sich über die volle Maschinenbreite B (Pfeil) erstreckende Trennwand 25 getrennt.

Der erste Bereich 19 der Wärmekammer 15 ist derart mit dem zweiten Bereich 20 der Wärmekammer 15 verbunden, dass das Fluid 16 aus dem ersten Bereich 19 (Rücklauf) als Fluid 16 für den zweiten Bereich 20 (Vorlauf) dient. Hierzu ist eine steuer-/regelbare Fördereinrichtung 26, insbesondere eine Pumpeinrichtung samt entsprechenden Leitungen und Anschlüssen vorgesehen, die das Fluid 16 im gebildeten Fluidkreislauf fördert. Somit wird erreicht, dass der Stoffauflauf 1 in seinen wesentlichen Teilen isotherm ausgebildet ist, er an jeder Stelle die ungefähr gleiche Temperatur aufweist und es keine kalten Stellen mehr gibt, die letztendlich zu einer Verformung des Stoffauflaufs 1 führen.

Damit das Fluid 15 auch während der Anlaufphase bzw. der Stillstandsphase des Stoffauflaufs 1 bereits eine geforderte Betriebstemperatur aufweist, ist eine, vorzugsweise der Fördereinrichtung 26 in Fließrichtung F (Pfeil) des Fluids 16 nachgeordnete steuer-/regelbare Heizeinrichtung 27 vorgesehen.

Weiterhin ist vorgesehen, dass auch beide mit der zentralen Baugruppe 7 verbundenen Querträger 30, 37 als jeweils eine von dem Fluid 16 du rchflossene Wärmekammer 44 ausgebildet sind.

Dabei sind die Wärmekammern 15, 44 derart miteinander verbunden (Pfeildarstellungen), dass das Fluid 16 aus den in den Querträgern 30, 37 angeordneten Wärmekammern (Rücklauf) 44 als Fluid 16 für die durch die zentrale Baugruppe 7 gebildete Wärmekammer (Vorlauf) 15 dient.

Die jeweilige Wärmekammer 15, 44 weist wenigstens einen innenliegenden Verdrängungskörper 45 auf. Der einzelne Verdrängungskörper 45 ist als ein Hohlkörper 46 ausgebildet und besteht aus einem Material, dessen thermische Eigenschaften zumindest der Betriebstemperatur des Fluids 15 genügen. Dies ist insbesondere der Fall, wenn der einzelne Verdrängungskörper 45 aus einem Stahl, insbesondere Edelstahl, einem Kunststoff oder dergleichen besteht.

Der einzelne Verdrängungskörper 45 weist außenseitig einen jeweils definierten, vorzugsweise konstanten Abstand A zur Innenseite 55 der Wärmekammer 15, 44 auf. Weiters weist er ein Körpervolumen V_{V} auf, das im Bereich von 50 bis 95 %, vorzugsweise von 75 bis 90 %, des Körpervolumens V_{W} der Wärmekammer 15, 44 liegt.

Sind, wie in den Figur 1 bis 4 dargestellt, mehrere Verdrängungskörper 45 gleicher und/oder unterschiedlicher Form und Größe (gestrichelte Darstellung) in einer Wärmekammer 15, 44 angeordnet, so kann der Abstand A natürlich variieren. Das jederzeitige Ziel ist es, die Verdrängungskörper 45 derart anzuordnen, das an jeder Stelle die gleiche Temperatur vorliegt und somit ein isothermes Bauteil entsteht.

Die Figur 8 zeigt eine schematische Vorderansicht einer Ausführungsform eines Stoffauflaufs 1.

Die zentrale Baugruppe 7 ist über zwei über die Maschinenbreite B verteilte getrennte Stützelemente 17 auf einem Fundament 18 abgestützt.

Die einzelnen mit der unteren Düsenwand 5 verbundenen Stützelemente 17 erstrecken sich zumindest teilweise allgemein vertikal, das heißt senkrecht zu der unteren Düsenwand 5 und sind dabei zumindest teilweise durch zur Maschinenlaufrichtung L (Pfeil) parallele Scheiben 56 gebildet. Weiterhin sind sie direkt mit dem Fundament 18 verbunden; sie können jedoch auch in nicht dargestellter Ausführung über eine Grundplatte und/oder einen Sockel mit dem Fundament 18 verbunden sein.

Zusammenfassend ist festzuhalten, dass durch die Erfindung ein Stoffauflauf der eingangs genannten Art geschaffen wird, der bei möglichst kostengünstiger Bauweise, einfacher Handhabung und minimalem Wartungsaufwand praktisch unabhängig von den jeweiligen Betriebsbedingungen stets einen möglichst parallelen und geraden Auslaufspalt gewährleistet.

### Bezugszeichenliste

- 1: Stoffauflauf
- 2: Spaltformer
- 3, 3.1, 3.2: Faserstoffsuspension
- 4: Düse
- 5: Untere Düsenwand
- 6: Obere Düsenwand
- 7: Zentrale Baugruppe
- 8: Unterer Arm
- 9: Oberer Arm
- 10: Erstes Zentralteil
- 11: Zweites Zentralteil
- 12: Trägerelement
- 13, 13.1, 13.2: Turbulenzgenerator
- 14: Turbulenzeinheit
- 15: Wärmekammer
- 16: Fluid
- 17: Stützelement
- 18: Fundament
- 19: Erster Bereich
- 20: Zweiter Bereich
- 21: Mittel
- 22: Propeller
- 23: Leiteinrichtung
- 24: Leitblech
- 25: Trennwand
- 26: Fördereinrichtung
- 27: Heizeinrichtung
- 28: Schwenkachse
- 29: Tragelemente
- 30: Querträger
- 31: Scharnier
- 32: Hinteres Ende
- 33: Scharnierlager
- 34: Tragelement
- 35: Schwenkachse
- 36: Tragelement
- 37: Querträger
- 38: Scharnier
- 39: Hinteres Ende
- 40: Scharnierlager
- 41: Scheibe
- 42: Hubelement
- 43: Hohlbalken
- 44: Wärmekammer
- 45: Verdrängungskörper
- 46: Hohlkörper
- 47: Zulaufteil
- 48: Querverteilerrohr
- 49: Leitungen
- 50: Auslaufspalt
- 51: Einlaufspalt
- 52, 53: Siebband
- 54: Wärmetauscher
- 55: Innenseite
- 56: Scheibe
- 57: Schwenkachse
- 58: Hubelement

- A: Abstand
- B: Maschinenbreite (Pfeil)
- F: Fließrichtung (Pfeil)
- L: Maschinenlaufrichtung (Pfeil)
- M: Mittlere Längsachse (Pfeil)
- V_{V}: Körpervolumen (Verdrängungskörper)
- V_{W}: Körpervolumen (Wärmekammer)

## Patentansprüche

1. Stoffauflauf (1) für eine Maschine zur Herstellung einer Faserstoffbahn (2), insbesondere einer Papier- oder Kartonbahn,
mit einer sich quer zur Maschinenlaufrichtung (L) erstreckenden Düse (4), die eine untere und eine obere, sich jeweils über die Maschinenbreite (B) erstreckende durchgehende Wand (5, 6) aufweist, und
mit einer zentralen Baugruppe (7), die einen durch die untere Düsenwand (5) beziehungsweise die dieser zugeordnete Tragplatte gebildeten unteren Arm (8), einen dazu vorzugsweise parallelen oberen Arm (9), ein erstes Zentralteil (10) und ein in Maschinenlaufrichtung (L) dahinter liegendes zweites Zentralteil (11) umfasst,
wobei der obere Arm (9) und die beiden zwischen diesem und dem unteren Arm (8) angeordneten Zentralteile (10, 11) Trägerelemente (12) eines Turbulenzgenerators (13, 13.1, 13.2) bilden,
wobei die beiden Zentralteile (10, 11) in z-Richtung lediglich bereichsweise Trägerelemente (12) mindestens eines Turbulenzgenerators (13, 13.1, 13.2) bilden,
wobei die zentrale Baugruppe (7) mit dem mindestens einen darin angeordneten Turbulenzgenerator (13, 13.1, 13.2) als eine von mindestens einem Fluid (16) durchflossene Wärmekammer (15) ausgebildet ist, wobei der mindestens eine Turbulenzgenerator (13, 13.1, 13.2) die Funktion eines Wärmetauschers übernimmt, der die Wärme aus der in ihn zugeführten Faserstoffsuspension (3, 3.1, 3.2) entnimmt und an das mindestens eine Fluid (16) überführt, und
wobei die zentrale Baugruppe (7) über mehrere, vorzugsweise zwei über die Maschinenbreite (B) verteilte getrennte Stützelemente (17) auf einem Fundament (18) abgestützt ist,
**dadurch gekennzeichnet,**
**dass** mindestens eine sich vorzugsweise über die volle Maschinenbreite erstreckende Trennwand (25) vorgesehen ist, um den mindestens einen ersten Bereich (19) der Wärmekammer (15), in dem mindestens ein Turbulenzgenerator (13, 13.1, 13.2) angeordnet ist, von dem mindestens einen zweiten Bereich (20) der Wärmekammer (15), in dem kein Turbulenzgenerator angeordnet ist, vorzugsweise vollständig abzutrennen,
**dass** der mindestens eine erste Bereich (19) der Wärmekammer (15) derart mit dem mindestens einen zweiten Bereich (20) der Wärmekammer (15) verbunden ist, dass das Fluid (16) aus dem mindestens einen ersten Bereich (19) als Fluid (16) für den mindestens einen zweiten Bereich (20) dient,
**dass** mindestens eine steuer-/regelbare Fördereinrichtung (26), insbesondere eine Pumpeinrichtung, vorgesehen ist, die das Fluid (16) im gebildeten Fluidkreislauf fördert, und
**dass** mindestens eine, vorzugsweise der Fördereinrichtung (26) in Fließrichtung (F) des Fluids (16) nachgeordnete steuer-/regelbare Heizeinrichtung (27) vorgesehen ist, die das Fluid (16) während der Anlaufphase bzw. der Stillstandsphase des Stoffauflaufs (1) vorheizt.

2. Stoffauflauf (1) nach Anspruch 1,
**dadurch gekennzeichnet,**
**dass** der eine Turbulenzgenerator (13, 13.1, 13.2) mittig in der als Wärmekammer (15) ausgebildeten zentralen Baugruppe (7) angeordnet ist.

3. Stoffauflauf (1) nach Anspruch 1,
**dadurch gekennzeichnet,**
**dass** der eine Turbulenzgenerator (13, 13.1, 13.2) außermittig, vorzugsweise im oberen Bereich in der als Wärmekammer (15) ausgebildeten zentralen Baugruppe (7) angeordnet ist.

4. Stoffauflauf (1) nach Anspruch 1,
**dadurch gekennzeichnet,**
**dass** mehrere, vorzugsweise zwei Turbulenzgeneratoren (13, 13.1, 13.2) vorgesehen sind, die beabstandet in der als Wärmekammer (15) ausgebildeten zentralen Baugruppe (7) angeordnet sind.

5. Stoffauflauf (1) nach Anspruch 4,
**dadurch gekennzeichnet,**
**das** die Turbulenzgeneratoren (13, 13.1, 13.2) spiegelbildlich zur mittleren Längsachse (M) der zentralen Baugruppe (7) angeordnet sind.

6. Stoffauflauf (1) nach Anspruch 4 oder 5,
**dadurch gekennzeichnet,**
**dass** die Turbulenzgeneratoren (13, 13.1, 13.2) in paralleler Ausrichtung in der als Wärmekammer (15) ausgebildeten zentralen Baugruppe (7) angeordnet sind.

7. Stoffauflauf (1) nach Anspruch 4 oder 5,
**dadurch gekennzeichnet,**
**dass** die Turbulenzgeneratoren (13, 13.1, 13.2) in gepfeilter Ausrichtung in der als Wärmekammer (15) ausgebildeten zentralen Baugruppe (7) angeordnet sind.

8. Stoffauflauf (1) nach einem der vorhergehenden Ansprüche,
**dadurch gekennzeichnet,**
**dass** in dem mindestens einen zweiten Bereich (20) der Wärmekammer (15), in dem kein Turbulenzgenerator angeordnet ist, mindestens ein Mittel (21) zur Erzeugung einer Fluidbewegung vorgesehen ist.

9. Stoffauflauf (1) nach Anspruch 8,
**dadurch gekennzeichnet,**
**dass** das Mittel (21) zur Erzeugung einer Fluidbewegung ein steuer-/regelbarer Propeller (22) ist.

10. Stoffauflauf (1) nach Anspruch 8,
**dadurch gekennzeichnet,**
**dass** das Mittel (21) zur Erzeugung einer Fluidbewegung mindestens eine Leiteinrichtung (23), vorzugsweise wenigstens ein Leitblech (24), ist.

11. Stoffauflauf (1) nach einem der vorhergehenden Ansprüche,
**dadurch gekennzeichnet,**
**dass** die obere Düsenwand (6) um eine sich quer zur Maschinenlaufrichtung (L) erstreckende Achse (28) schwenkbar und über mehrere über die Maschinenbreite (B) verteilte getrennte Tragelemente (29) mit einem oberhalb der Schwenkachse (28) angeordneten Querträger (30) verbunden ist und
**dass** die Tragelemente (29) quer zur Maschinenlaufrichtung (L) nachgiebig oder biegeweich ausgebildet sind.

12. Stoffauflauf (1) nach Anspruch 11,
**dadurch gekennzeichnet,**
**dass** die obere Düsenwand (6) über ein Scharnier (31) um eine sich quer zur Maschinenlaufrichtung (L) erstreckende Achse (28) schwenkbar ist und
**dass** am in Maschinenlaufrichtung (L) hinteren Ende (32) des oberen Arms (9) der zentralen Baugruppe (7) ein sich quer zur Maschinenlaufrichtung (L) ersteckendes durchgehendes Scharnierlager (33) vorgesehen ist.

13. Stoffauflauf (1) nach einem der vorhergehenden Ansprüche,
**dadurch gekennzeichnet,**
**dass** die untere Düsenwand (5) starr mit dem unteren Arm (8) der zentralen Baugruppe (7) verbunden und über mehrere über die Maschinenbreite (B) verteilte getrennte Tragelemente (36) mit der zentralen Baugruppe (7) verbunden ist und
**dass** die Tragelemente (36) quer zur Maschinenlaufrichtung (L) nachgiebig oder biegeweich ausgebildet sind.

14. Stoffauflauf (1) nach einem der vorhergehenden Ansprüche,
**dadurch gekennzeichnet,**
**dass** die untere Düsenwand (5) um eine sich quer zur Maschinenlaufrichtung (L) erstreckende Achse (35) schwenkbar und über mehrere über die Maschinenbreite (B) verteilte getrennte Tragelemente (36) mit einem unterhalb der Schwenkachse (35) angeordneten Querträger (37) verbunden ist und
**dass** die Tragelemente (36) quer zur Maschinenlaufrichtung (L) nachgiebig oder biegeweich ausgebildet sind.

15. Stoffauflauf (1) nach Anspruch 14,
**dadurch gekennzeichnet,**
**dass** die untere Düsenwand (5) über ein Scharnier (38) um eine sich quer zur Maschinenlaufrichtung (L) erstreckende Achse (35) schwenkbar ist und
**dass** am in Maschinenlaufrichtung (L) hinteren Ende (39) des unteren Arms (8) der zentralen Baugruppe (7) ein sich quer zur Maschinenlaufrichtung (L) ersteckendes durchgehendes Scharnierlager (40) vorgesehen ist.

16. Stoffauflauf (1) nach einem der vorhergehenden Ansprüche 11-15,
**dadurch gekennzeichnet,**
**dass** die einzelnen Tragelemente (29, 34, 36) sich zumindest teilweise allgemein vertikal, das heißt senkrecht zu der Düsenwand (5, 6) erstrecken.

17. Stoffauflauf (1) nach einem der vorhergehenden Ansprüche 11-16,
**dadurch gekennzeichnet,**
**dass** die einzelnen Tragelemente (29, 36) zumindest teilweise durch zur Maschinenlaufrichtung (L) parallele Scheiben (41) gebildet sind.

18. Stoffauflauf (1) nach Anspruch 11 oder 14,
**dadurch gekennzeichnet,**
**dass** der Querträger (30, 37) über wenigstens zwei Hubelemente (42), vorzugsweise über mehrere Hubelemente (42) mit der zentralen Baugruppe (7) verbunden ist.

19. Stoffauflauf (1) nach Anspruch 11, 14 oder 18,
**dadurch gekennzeichnet,**
**dass** der Querträger (30, 37) durch einen Hohlbalken (43) gebildet ist.

20. Stoffauflauf (1) nach Anspruch 11, 14, 18 oder 19,
**dadurch gekennzeichnet,**
**dass** der mindestens eine Querträger (30, 37) als jeweils eine von mindestens einem Fluid (16) durchflossene Wärmekammer (44) ausgebildet ist.

21. Stoffauflauf (1) nach Anspruch 20,
**dadurch gekennzeichnet,**
**dass** die Wärmekammer (44) des mindestens einen Querträgers (30, 37) mit der mindestens einen Wärmekammer (44) der zentralen Baugruppe (7) in einem Fluidkreislauf geschaltet ist.

22. Stoffauflauf (1) nach Anspruch 1 oder 20,
**dadurch gekennzeichnet,**
**dass** die Wärmekammer (15) des mindestens einen zweiten Bereichs (20) der zentralen Baugruppe (7) und/oder die Wärmekammer (44) des mindestens einen Querträgers (30, 38) wenigstens einen innenliegenden Verdrängungskörper (45) aufweist bzw. aufweisen.

23. Stoffauflauf (1) nach Anspruch 22,
**dadurch gekennzeichnet,**
**dass** der Verdrängungskörper (45) als ein Hohlkörper (46) ausgebildet ist und aus einem Material besteht, dessen thermische Eigenschaften zumindest der Betriebstemperatur des Fluids (16) genügen.

24. Stoffauflauf (1) nach Anspruch 22 oder 23,
**dadurch gekennzeichnet,**
**dass** der Verdrängungskörper (45) aus einem Stahl, insbesondere Edelstahl, einem Kunststoff oder dergleichen besteht.

25. Stoffauflauf (1) nach einem der Ansprüche 22 bis 24,
**dadurch gekennzeichnet,**
**dass** der Verdrängungskörper (45) außenseitig einen jeweils definierten, vorzugsweise konstanten Abstand (A) zur Innenseite (55) der Wärmekammer (15, 44) aufweist.

26. Stoffauflauf (1) nach einem der Ansprüche 22 bis 25,
**dadurch gekennzeichnet,**
**dass** der Verdrängungskörper (45) ein Körpervolumen (Vᵥ) aufweist, das im Bereich von 50 bis 95 %, vorzugsweise von 75 bis 90 %, des Körpervolumens (V_{w}) der Wärmekammer (15, 44) liegt.

27. Stoffauflauf (1) nach einem der vorhergehenden Ansprüche,
**dadurch gekennzeichnet,**
**dass** die einzelnen Stützelemente (17) sich zumindest teilweise allgemein vertikal, das heißt senkrecht zu der unteren Düsenwand (5) erstrecken.

28. Stoffauflauf (1) nach einem der vorhergehenden Ansprüche,
**dadurch gekennzeichnet,**
**dass** die einzelnen Stützelemente (17) zumindest teilweise durch zur Maschinenlaufrichtung (L) parallele Scheiben (56) gebildet sind.

29. Stoffauflauf (1) nach einem der vorhergehenden Ansprüche,
**dadurch gekennzeichnet,**
**dass** die einzelnen Stützelemente (17) zumindest teilweise durch Stehbolzen oder dergleichen gebildet sind.

30. Stoffauflauf (1) nach einem der vorhergehenden Ansprüche,
**dadurch gekennzeichnet,**
**dass** die Stützelemente (17) direkt mit dem Fundament (18) verbunden sind.

31. Stoffauflauf (1) nach einem der vorhergehenden Ansprüche,
**dadurch gekennzeichnet,**
**dass** die Stützelemente (17) über eine Grundplatte und/oder einen Sockel mit dem Fundament (18) verbunden sind.

32. Stoffauflauf (1) nach Anspruch 30 oder 31,
**dadurch gekennzeichnet,**
**dass** die Stützelemente (17) verschiebbar mit dem Fundament (18) verbunden sind.

33. Stoffauflauf (1) nach einem der vorhergehenden Ansprüche,
**dadurch gekennzeichnet,**
**dass** die Stützelemente (17) mit der unteren Düsenwand (5) verbunden sind.

34. Stoffauflauf (1) nach einem der vorhergehenden Ansprüche,
**dadurch gekennzeichnet,**
**dass** die Stützelemente (17) um eine um eine sich quer zur Maschinenlaufrichtung (L) erstreckende Schwenkachse (57) schwenkbar sind.

## Claims

1. Headbox (1) for a machine for producing a fibrous web (2), in particular a paper or board web,
having a nozzle (4) which extends transversely with respect to the machine running direction (L) and which has a continuous upper and a continuous lower wall (5, 6), in each case extending over the machine width (B), and
having a central subassembly (7) which comprises a lower arm (8) formed by the lower nozzle wall (5) or the carrier plate assigned to the latter, an upper arm (9) preferably parallel thereto, a first central part (10) and a second central part (11) located behind the latter in the machine running direction (L),
the upper arm (9) and the two central parts (10, 11) arranged between the latter and the lower arm (8) forming carrying elements (12) of a turbulence generator (13, 13.1, 13.2),
the two central parts (10, 11) forming carrying elements (12) of at least one turbulence generator (13, 13.1, 13.2) only in some regions in the z direction,
the central subassembly (7), together with the at least one turbulence generator (13, 13.1, 13.2) arranged therein, being formed as a heat chamber (15) through which at least one fluid (16) flows, the at least one turbulence generator (13, 13.1, 13.2) performing the function of a heat exchanger, which extracts the heat from the fibrous stock suspension (3, 3.1, 3.2) supplied to it and transfers it to the at least one fluid (16), and
the central subassembly (7) being supported on a foundation (18) by a plurality of separate supporting elements (17), preferably two separate supporting elements (17), distributed over the machine width (B),
**characterized**
**in that** at least one dividing wall (25) preferably extending over the complete machine width is provided, in order to separate, preferably completely, the at least one first region (19) of the heat chamber (15), in which at least one turbulence generator (13, 13.1, 13.2) is arranged, from the at least one second region (20) of the heat chamber (15), in which no turbulence generator is arranged,
**in that** the at least one first region (19) of the heat chamber (15) is connected to the at least one second region (20) of the heat chamber (15) in such a way that the fluid (16) from the at least one first region (19) serves as the fluid (16) for the at least one second region (20),
**in that** at least one conveying device (26) that can be controlled/regulated, in particular a pumping device, is provided, which conveys the fluid (16) in the fluid circuit formed, and
**in that** at least one heating device (27) that can be controlled/regulated is provided, preferably arranged downstream of the conveying device (26) in the flow direction (F) of the fluid (16), which device preheats the fluid (16) during the start-up phase or the standstill phase of the headbox (1).

2. Headbox (1) according to Claim 1, **characterized in that** the one turbulence generator (13, 13.1, 13.2) is arranged centrally in the central subassembly (7) formed as a heat chamber (15).

3. Headbox (1) according to Claim 1, **characterized in that** the one turbulence generator (13, 13.1, 13.2) is arranged off-centre, preferably in the upper region in the central subassembly (7) formed as a heat chamber (15).

4. Headbox (1) according to Claim 1, **characterized in that** a plurality of turbulence generators (13, 13.1, 13.2), preferably two turbulence generators, are provided, which are arranged at intervals in the central subassembly (7) formed as a heat chamber (15).

5. Headbox (1) according to Claim 4, **characterized in that** the turbulence generators (13, 13.1, 13.2) are arranged in mirror-image fashion in relation to the central longitudinal axis (M) of the central subassembly (7).

6. Headbox (1) according to Claim 4 or 5, **characterized in that** the turbulence generators (13, 13.1, 13.2) are arranged in a parallel alignment in the central subassembly (7) formed as a heat chamber (15).

7. Headbox (1) according to Claim 4 or 5, **characterized in that** the turbulence generators (13, 13.1, 13.2) are arranged in a swept-back alignment in the central subassembly (7) formed as a heat chamber (15).

8. Headbox (1) according to one of the preceding claims, **characterized in that**, in the at least one second region (20) of the heat chamber (15), in which no turbulence generator is arranged, at least one means (21) for producing a fluid movement is provided.

9. Headbox (1) according to Claim 8, **characterized in that** the means (21) for producing a fluid movement is a propeller (22) that can be controlled/regulated.

10. Headbox (1) according to Claim 8, **characterized in that** the means (21) for producing a fluid movement is at least one guide device (23), preferably at least one guide plate (24).

11. Headbox (1) according to one of the preceding claims, **characterized in that** the upper nozzle wall (6) can be pivoted about an axis (28) extending transversely with respect to the machine running direction (L) and, via a plurality of separate carrying elements (29) distributed over the machine width (B), is connected to a crossmember (30) arranged above the pivot axis (28), and **in that** the carrying elements (29) are designed to be compliant or flexible transversely with respect to the machine running direction (L).

12. Headbox (1) according to Claim 11, **characterized in that** the upper nozzle wall (6) can be pivoted via a hinge (31) about an axis (28) extending transversely with respect to the machine running direction (L) and, **in that**, at the rear end (32) in the machine running direction (L) of the upper arm (9) of the central subassembly (7) there is provided a continuous hinged bearing (33) extending transversely with respect to the machine running direction (L).

13. Headbox (1) according to one of the preceding claims, **characterized in that** the lower nozzle wall (5) is rigidly connected to the lower arm (8) of the central subassembly (7) and is connected to the central subassembly (7) by a plurality of separate carrying elements (36) distributed over the machine width (B), and **in that** the carrying elements (36) are designed to be compliant or flexible transversely with respect to the machine running direction (L).

14. Headbox (1) according to one of the preceding claims, **characterized in that** the lower nozzle wall (5) can be pivoted about an axis (35) extending transversely with respect to the machine running direction (L) and is connected to a crossmember (37) arranged underneath the pivot axis (35) via a plurality of separate carrying elements (36) distributed over the machine width (B), and **in that** the carrying elements (36) are designed to be compliant or flexible transversely with respect to the machine running direction (L).

15. Headbox (1) according to Claim 14, **characterized in that** the lower nozzle wall (5) can be pivoted via a hinge (38) about an axis (35) extending transversely with respect to the machine running direction (L) and **in that**, at the rear end (39) in the machine running direction (L) of the lower arm (8) of the central subassembly (7) there is provided a continuous hinged bearing (40) extending transversely with respect to the machine running direction (L).

16. Headbox (1) according to one of the preceding Claims 11-15, **characterized in that** the individual carrying elements (29, 34, 36) at least partly extend generally vertically, that is to say perpendicular to the nozzle wall (5, 6).

17. Headbox (1) according to one of the preceding Claims 11-16, **characterized in that** the individual carrying elements (29, 36) are at least partly formed by discs (41) parallel to the machine running direction (L).

18. Headbox (1) according to Claim 11 or 14, **characterized in that** the crossmember (30, 37) is connected to the central subassembly (7) by at least two lifting elements (42), preferably via a plurality of lifting elements (42).

19. Headbox (1) according to Claim 11, 14 or 18, **characterized in that** the crossmember (30, 37) is formed by a hollow beam (43).

20. Headbox (1) according to Claim 11, 14, 18 or 19, **characterized in that** the at least one crossmember (30, 37) is formed in each case as a heat chamber (44) through which at least one fluid (16) flows.

21. Headbox (1) according to Claim 20, **characterized in that** the heat chamber (44) of the at least one crossmember (30, 37) is connected in a fluid circuit with the at least one heat chamber (44) of the central subassembly (7).

22. Headbox (1) according to Claim 1 or 20, **characterized in that** the heat chamber (15) of the at least one second region (20) of the central subassembly (7) and/or the heat chamber (44) of the at least one crossmember (30, 38) has or have at least one internal displacement element (45).

23. Headbox (1) according to Claim 22, **characterized in that** the displacement element (45) is formed as a hollow body (46) and consists of a material whose thermal characteristics at least satisfy the operating temperature of the fluid (16).

24. Headbox (1) according to Claim 22 or 23, **characterized in that** the displacement element (45) consists of a steel, in particular stainless steel, a plastic or the like.

25. Headbox (1) according to one of Claims 22 to 24, **characterized in that** the outside of the displacement element (45) has a respectively defined, preferably constant, spacing (A) from the inside (55) of the heat chamber (15, 44).

26. Headbox (1) according to one of Claims 22 to 25, **characterized in that** the displacement element (45) has a bodily volume (Vᵥ) which lies in the range from 50 to 95%, preferably from 75 to 90%, of the bodily volume (V_{w}) of the heat chamber (15, 44).

27. Headbox (1) according to one of the preceding claims, **characterized in that** the individual supporting elements (17) at least partly extend generally vertically, that is to say perpendicular to the lower nozzle wall (5).

28. Headbox (1) according to one of the preceding claims, **characterized in that** the individual supporting elements (17) are at least partly formed by discs (56) parallel to the machine running direction (L).

29. Headbox (1) according to one of the preceding claims, **characterized in that** the individual supporting elements (17) are at least partly formed by studs or the like.

30. Headbox (1) according to one of the preceding claims, **characterized in that** the supporting elements (17) are connected directly to the foundation (18).

31. Headbox (1) according to one of the preceding claims, **characterized in that** the supporting elements (17) are connected to the foundation (18) via a baseplate and/or a plinth.

32. Headbox (1) according to Claim 30 or 31, **characterized in that** the supporting elements (17) are connected to the foundation (18) such that they can be displaced.

33. Headbox (1) according to one of the preceding claims, **characterized in that** the supporting elements (17) are connected to the lower nozzle wall (5).

34. Headbox (1) according to one of the preceding claims, **characterized in that** the supporting elements (17) can be pivoted about a pivot axis (57) extending transversely with respect to the machine running direction (L).

## Revendications

1. Caisse de tête (1) pour une machine de fabrication d'une bande fibreuse (2), notamment d'une bande de papier ou de carton,
comprenant une buse (4) s'étendant transversalement au sens d'avance de la machine (L), qui présente une paroi inférieure et une paroi supérieure continues (5, 6), s'étendant chacune sur la largeur de la machine (B), et
comprenant un module central (7) qui comprend un bras inférieur formé par la paroi inférieure (5) de la buse, respectivement la plaque portante associée à celle-ci, un bras supérieur (9) de préférence parallèle à celui-ci, une première partie centrale (10) et une deuxième partie centrale (11) située derrière la première dans le sens d'avance de la machine (L),
le bras supérieur (9) et les deux parties centrales (10, 11) disposées entre celui-ci et le bras inférieur (8) formant des éléments porteurs (12) d'un générateur de turbulence (13, 13.1, 13.2),
les deux parties centrales (10, 11) formant dans la direction z seulement en partie des éléments porteurs (12) d'au moins un générateur de turbulence (13, 13.1, 13.2),
le module central (7) étant réalisé avec l'au moins un générateur de turbulence (13, 13.1, 13.2) disposé dans celui-ci sous forme de chambre thermique (15) parcourue par au moins un fluide (16), l'au moins un générateur de turbulence (13, 13.1, 13.2) reprenant la fonction d'un échangeur de chaleur qui prélève la chaleur hors de la suspension de matière fibreuse (3, 3.1, 3.2) qui lui est acheminée et la transfère à l'au moins un fluide (16), et
le module central (7) étant supporté sur une base (18) par le biais de plusieurs, de préférence de deux éléments de support (17) séparés, répartis sur la largeur de la machine (B),
**caractérisée en ce**
**qu'**au moins une paroi de séparation (25) s'étendant de préférence sur toute la largeur de la machine est prévue pour séparer de préférence complètement l'au moins une première région (19) de la chambre thermique (15), dans laquelle est disposé au moins un générateur de turbulence (13, 13.1, 13.2), de l'au moins une deuxième région (20) de la chambre thermique (15), dans laquelle aucun générateur de turbulence n'est disposé,
en ce que l'au moins une première région (19) de la chambre thermique (15) est connectée à l'au moins une deuxième région (20) de la chambre thermique (15) de telle sorte que le fluide (16) sortant de l'au moins une première région (19) serve de fluide (16) pour l'au moins une deuxième région (20),
en ce qu'au moins un dispositif de refoulement (26) commandable/réglable, notamment un dispositif de pompe, est prévu pour refouler le fluide (16) dans le circuit de fluide formé, et
en ce qu'au moins un dispositif de chauffage (27) commandable/réglable placé de préférence après le dispositif de refoulement (26) dans le sens de l'écoulement (F) du fluide (16) est prévu pour préchauffer le fluide (16) pendant la phase de démarrage ou la phase d'arrêt de la caisse de tête (1).

2. Caisse de tête (1) selon la revendication 1,
**caractérisée en ce que**
l'un des générateurs de turbulence (13, 13.1, 13.2) est disposé centralement dans le module central (7) réalisé sous forme de chambre thermique (15).

3. Caisse de tête (1) selon la revendication 1,
**caractérisée en ce que**
l'un des générateurs de turbulence (13, 13.1, 13.2) est disposé de manière excentrée, de préférence dans la région supérieure, dans le module central (7) réalisé sous forme de chambre thermique (15) .

4. Caisse de tête (1) selon la revendication 1,
**caractérisée en ce que**
plusieurs, de préférence deux générateurs de turbulence (13, 13.1, 13.2) sont prévus et disposés de manière espacée dans le module central (7) réalisé sous forme de chambre thermique (15).

5. Caisse de tête (1) selon la revendication 4,
**caractérisée en ce que**
les générateurs de turbulence (13, 13.1, 13.2) sont disposés avec une symétrie spéculaire par rapport à l'axe longitudinal médian (M) du module central (7).

6. Caisse de tête (1) selon la revendication 4 ou 5,
**caractérisée en ce que**
les générateurs de turbulence (13, 13.1, 13.2) sont disposés suivant une orientation parallèle dans le module central (7) réalisé sous forme de chambre thermique (15).

7. Caisse de tête (1) selon la revendication 4 ou 5,
**caractérisée en ce que**
les générateurs de turbulence (13, 13.1, 13.2) sont disposés suivant une orientation en forme de flèche dans le module central (7) réalisé sous forme de chambre thermique (15).

8. Caisse de tête (1) selon l'une quelconque des revendications précédentes,
**caractérisée en ce que**
dans l'au moins une deuxième région (20) de la chambre thermique (15) dans laquelle aucun générateur de turbulence n'est prévu, est disposé au moins un moyen (21) pour produire un mouvement de fluide.

9. Caisse de tête (1) selon la revendication 8,
**caractérisée en ce que**
le moyen (21) pour produire un mouvement de fluide est une hélice (22) commandable/réglable.

10. Caisse de tête (1) selon la revendication 8,
**caractérisée en ce que**
le moyen (21) pour produire un mouvement de fluide est au moins un dispositif directeur (23), de préférence au moins une tôle directrice (24).

11. Caisse de tête (1) selon l'une quelconque des revendications précédentes,
**caractérisée en ce que**
la paroi supérieure (6) de la buse peut pivoter autour d'un axe (28) s'étendant transversalement au sens d'avance de la machine (L) et est connectée par le biais de plusieurs éléments portants (29) séparés répartis sur la largeur de la machine (B) à un support transversal (30) disposé au-dessus de l'axe de pivotement (28) et
**en ce que** les éléments portants (29) sont réalisés transversalement au sens d'avance de la machine (L) sous forme flexible ou souple.

12. Caisse de tête (1) selon la revendication 11,
**caractérisée en ce que**
la paroi supérieure (6) de la buse peut pivoter autour d'un axe (28) s'étendant transversalement au sens d'avance de la machine (L) par le biais d'une charnière (31) et **en ce qu'**un support de charnière (33) continu s'étendant transversalement au sens d'avance de la machine (L) est prévu à l'extrémité arrière (32), dans le sens d'avance de la machine (L), du bras supérieur (9) du module central (7).

13. Caisse de tête (1) selon l'une quelconque des revendications précédentes,
**caractérisée en ce que**
la paroi inférieure (5) de la buse est connectée rigidement au bras inférieur (8) du module central (7) et est connectée au module central (7) par le biais de plusieurs éléments portants (36) séparés et répartis sur la largeur de la machine (B) et
**en ce que** les éléments portants (36) sont réalisés transversalement au sens d'avance de la machine (L) sous forme flexible ou souple.

14. Caisse de tête (1) selon l'une quelconque des revendications précédentes,
**caractérisée en ce que**
la paroi inférieure (5) de la buse peut pivoter autour d'un axe (35) s'étendant transversalement au sens d'avance de la machine (L) et est connectée par le biais de plusieurs éléments portants (36) séparés répartis sur la largeur de la machine (B) à un support transversal (37) disposé en dessous de l'axe de pivotement (35) et
**en ce que** les éléments portants (36) sont réalisés transversalement au sens d'avance de la machine (L) sous forme flexible ou souple.

15. Caisse de tête (1) selon la revendication 14,
**caractérisée en ce que**
la paroi inférieure (5) de la buse peut pivoter autour d'un axe (35) s'étendant transversalement au sens d'avance de la machine (L) par le biais d'une charnière (38) et
**en ce qu'**un support de charnière (40) continu s'étendant transversalement au sens d'avance de la machine (L) est prévu à l'extrémité arrière (39), dans le sens d'avance de la machine (L), du bras inférieur (8) du module central (7).

16. Caisse de tête (1) selon l'une quelconque des revendications précédentes 11 à 15,
**caractérisée en ce que**
les éléments portants individuels (29, 34, 36) s'étendent au moins en partie généralement verticalement, c'est-à-dire perpendiculairement à la paroi de la buse (5, 6).

17. Caisse de tête (1) selon l'une quelconque des revendications précédentes 11 à 16,
**caractérisée en ce que**
les éléments portants individuels (29, 36) sont formés au moins en partie par des plaques (41) parallèles au sens d'avance de la machine (L).

18. Caisse de tête (1) selon la revendication 11 ou 14,
**caractérisée en ce que**
le support transversal (30, 37) est connecté par le biais d'au moins deux éléments de levage (42), de préférence par le biais de plusieurs éléments de levage (42), au module central (7).

19. Caisse de tête (1) selon la revendication 11, 14 ou 18,
**caractérisée en ce que**
le support transversal (30, 37) est formé par une poutre creuse (43).

20. Caisse de tête (1) selon la revendication 11, 14, 18 ou 19,
**caractérisée en ce que**
l'au moins un support transversal (30, 37) est réalisé à chaque fois sous forme de chambre thermique (44) parcourue par au moins un fluide (16).

21. Caisse de tête (1) selon la revendication 20,
**caractérisée en ce que**
la chambre thermique (44) de l'au moins un support transversal (30, 37) est connecté en circuit fluidique avec l'au moins une chambre thermique (44) du module central (7).

22. Caisse de tête (1) selon la revendication 1 ou 20,
**caractérisée en ce que**
la chambre thermique (15) de l'au moins une deuxième région (20) du module central (7) et/ou la chambre thermique (44) de l'au moins un support transversal (30, 38) présente(nt) au moins un corps de déplacement interne (45).

23. Caisse de tête (1) selon la revendication 22,
**caractérisée en ce que**
le corps de déplacement (45) est réalisé sous forme de corps creux (46) et se compose d'un matériau dont les propriétés thermiques sont satisfaisantes au moins pour la température de fonctionnement du fluide (16).

24. Caisse de tête (1) selon la revendication 22 ou 23,
**caractérisée en ce que**
le corps de déplacement (45) se compose d'un acier, notamment d'acier noble, de plastique ou similaire.

25. Caisse de tête (1) selon l'une quelconque des revendications 22 à 24,
**caractérisée en ce que**
le corps de déplacement (45) présente du côté extérieur une distance (A) à chaque fois définie, de préférence constante, par rapport au côté interne (55) de la chambre thermique (15, 44).

26. Caisse de tête (1) selon l'une quelconque des revendications 22 à 25,
**caractérisée en ce que**
le corps de déplacement (45) présente un volume (Vᵥ) qui se situe dans la plage de 50 à 95%, de préférence de 75 à 90% du volume (V_{w}) de la chambre thermique (15, 44).

27. Caisse de tête (1) selon l'une quelconque des revendications précédentes,
**caractérisée en ce que**
les éléments de support individuels (17) s'étendent au moins en partie généralement verticalement, c'est-à-dire perpendiculairement à la paroi inférieure (5) de la buse.

28. Caisse de tête (1) selon l'une quelconque des revendications précédentes,
**caractérisée en ce que**
les éléments de support individuels (17) sont formés au moins en partie par des plaques (56) parallèles au sens d'avance de la machine (L).

29. Caisse de tête (1) selon l'une quelconque des revendications précédentes,
**caractérisée en ce que**
les éléments de support individuels (17) sont formés au moins en partie par des boulons filetés ou similaires.

30. Caisse de tête (1) selon l'une quelconque des revendications précédentes,
**caractérisée en ce que**
les éléments de support (17) sont connectés directement à la base (18).

31. Caisse de tête (1) selon l'une quelconque des revendications précédentes,
**caractérisée en ce que**
les éléments de support (17) sont connectés à la base (18) par le biais d'une plaque de base et/ou d'un socle.

32. Caisse de tête (1) selon la revendication 30 ou 31,
**caractérisée en ce que**
les éléments de support (17) sont connectés à la base (18) de manière déplaçable.

33. Caisse de tête (1) selon l'une quelconque des revendications précédentes,
**caractérisée en ce que**
les éléments de support (17) sont connectés à la paroi inférieure (5) de la buse.

34. Caisse de tête (1) selon l'une quelconque des revendications précédentes,
**caractérisée en ce que**
les éléments de support (17) peuvent pivoter autour d'un axe de pivotement (57) s'étendant transversalement au sens d'avance de la machine (L) .
